# EUROPÄISCHE PATENTANMELDUNG

(11) **EP 4 503 650 A1**
(43) Veröffentlichungstag der Anmeldung: **05.02.2025**
(21) Anmeldenummer: 24192221.0
(22) Anmeldetag: 01.08.2024
(51) Int. Cl.: H04R 9/04, H04R 9/06

(54) **AKUSTIKEINHEIT FÜR EINE SCHALLWANDLEREINHEIT**

(30) Priorität: 01.08.2023 DE 102023120424
(71) Anmelder: USound GmbH, 8020 Graz (AT)
(72) Erfinder: RUSCONI CLERICI BELTRAMI, Andrea, 1130 Wien (AT); BOTTONI, Ferruccio, 8020 Graz (AT); SPOETL, Jakob, 1120 Wien (AT); NOVOTNY, Christian, 1120 Wien (AT); HORVÁTH, Samu Bence, 1020 Wien (AT)
(74) Vertreter: Canzler & Bergmeier Patentanwälte Partnerschaft mbB

(57) **Zusammenfassung**

Die Erfindung betrifft eine Akustikeinheit (1) für eine Schallwandlereinheit (2), insbesondere für einen Flachlautsprecher, vorzugsweise für einen magnetostatischen Lautsprecher, zum Erzeugen und/oder Erfassen von Schallwellen mit einer Membran (3) und mit einer mit der Membran (3) gekoppelten Spulenanordnung (4), die zumindest einen elektrischen Leiter (7) umfasst, wobei der zumindest eine elektrische Leiter (7) zumindest in einer ersten und einer zweiten Leiterschicht (5, 6) Leiterabschnitte (8) umfasst, und wobei die erste und zweite Leiterschicht (5, 6) übereinander angeordnet sind. Erfindungsgemäß ist, dass zumindest einige Leiterabschnitte (8) unterschiedlicher Leiterschichten (5, 6) miteinander einen Überdeckungsabschnitt (9) aufweisen, in denen sich die Leiterabschnitte (8) der unterschiedlichen Leiterschichten (5, 6) überdecken.

## Beschreibung

Die vorliegende Erfindung betrifft eine Akustikeinheit für eine Schallwandlereinheit, insbesondere für einen Flachlautsprecher, vorzugsweise für einen magnetostatischen Lautsprecher, zum Erzeugen und/oder Erfassen von Schallwellen mit einer Membran und mit einer mit der Membran gekoppelten Spulenanordnung, die zumindest einen elektrischen Leiter umfasst, wobei der zumindest eine elektrische Leiter zumindest in einer ersten und einer zweiten Leiterschicht Leiterabschnitte umfasst, und wobei die erste und zweite Leiterschicht übereinander angeordnet sind.

Aus der JP 2000-345369 A ist eine Akustikeinheit mit einer Spulenanordnung offenbart.

Aufgabe der vorliegenden Erfindung ist es, eine Akustikeinheit mit einer Spulenanordnung für eine Schallwandlereinheit zu schaffen, mit der höhere elektromagnetische Kräfte ermöglicht werden können.

Die Aufgabe wird gelöst durch eine Akustikeinheit, eine Schallwandlereinheit, eine Spulenanordnung und die Verwendung einer Spulenanordnung sowie der Akustikeinheit mit den Merkmalen der unabhängigen Patentansprüche.

Vorgeschlagen wird eine Akustikeinheit für eine Schallwandlereinheit, insbesondere für einen Flachlautsprecher, vorzugsweise für einen magnetostatischen Lautsprecher, zum Erzeugen und/oder Erfassen von Schallwellen.

Die Akustikeinheit umfasst eine Membran. Die Membran kann ausgelenkt werden, um die Schallwellen zu erzeugen. Zusätzlich oder alternativ kann die Membran auch von den Schallwellen ausgelenkt werden, so dass diese die Schallwellen erfassen kann. Des Weiteren umfasst die Akustikeinheit eine mit der Membran gekoppelte Spulenanordnung, die zumindest einen elektrischen Leiter umfasst, wobei der zumindest eine elektrische Leiter zumindest in einer ersten und einer zweiten Leiterschicht Leiterabschnitte umfasst. Der elektrische Leiter kann mit einem elektrischen Signal beaufschlagt werden, das im elektrischen Leiter einen elektrischen Strom ausbildet. Wenn die Akustikeinheit in einem Dauermagnetfeld der Schallwandlereinheit angeordnet ist, führt dies aufgrund der Lorentzkraft zu einer Auslenkung der Membran, so dass die Schallwellen gemäß dem elektrischen Signal erzeugt werden. Wird dagegen die Membran durch eintreffende Schallwellen ausgelenkt, bewegt sich der elektrische Leiter im Dauermagnetfeld, so dass eine elektrische Spannung bzw. das elektrische Signal induziert wird. Hierdurch können die Schallwellen erfasst werden.

Ferner sind die erste und zweite Leiterschicht übereinander angeordnet.

Außerdem weisen zumindest einige Leiterabschnitte unterschiedlicher Leiterschichten miteinander einen Überdeckungsabschnitt auf, in dem sich die Leiterabschnitte der unterschiedlichen Leiterschichten überdecken.

Ferner ist es vorteilhaft, wenn der zumindest eine elektrische Leiter derart in den zumindest zwei Leiterschichten angeordnet ist, dass in den jeweiligen Leiterabschnitten, die sich in einem gemeinsamen Überdeckungsabschnitt überdecken, die elektrischen Ströme parallel und/oder gleichgerichtet zueinander orientiert sind. Dies führt zu einer höheren Lorentzkraft. Hierdurch kann beim Erzeugen der Schallwellen die Auslenkung verstärkt werden.

Ein Vorteil resultiert, wenn die Leiterabschnitte in den Überdeckungsabschnitten und/oder die Leiterschichten in einer Normalenrichtung der Spulenanordnung und/oder der Akustikeinheit übereinander angeordnet sind.

Es ist vorteilhaft, wenn sich die Leiterabschnitte in Querrichtungen und/oder Längsrichtung der Spulenanordnung überdecken. Zusätzlich oder alternativ ist es nützlich, wenn sich die Überdeckungsabschnitte in Querrichtungen und/oder Längsrichtung der Spulenanordnung erstrecken.

Förderlich ist es, wenn die Leiterabschnitte geradlinig und/oder gekrümmt, insbesondere kreisförmig, ausgebildet sind.

Es ist förderlich, wenn mehrere, insbesondere mindestens zwei, vorzugsweise mindestens vier, besonders vorzugsweise weniger als 20 oder weniger als 30, in einer Leiterschicht angeordneten Leiterabschnitte zusammen eine Leiterabschnittgruppe bilden, wobei die Leiterschichten vorzugsweise mehrere Leiterabschnittgruppen aufweisen. Hierdurch kann der elektrische Strom flächig in den Leiterschichten fließen. Infolgedessen kann die Membran flächig ausgelenkt werden. Eine Leiterabschnittgruppe kann somit zwischen zwei und 20 oder 30 nebeneinander und vorzugsweise parallel zueinander angeordnete Leiterabschnitte aufweisen.

Von Vorteil ist es, wenn ein Leiterabschnittabstand und/oder ein Leitergruppenabstand zwischen zwei zueinander benachbarten Leiterabschnitten und/oder Leiterabschnittgruppen kleiner als 1 mm ist. Zusätzlich oder alternativ ist es von Vorteil, wenn der Leiterabschnittabstand und/oder der Leitergruppenabstand gleich oder kleiner, insbesondere zwischen 5% und 75% kleiner, ist als eine Magnetelementbreite eines Magnetelements der Schallwandlereinheit. Zusätzlich oder alternativ kann der Leiterabschnittabstand und/oder der Leitergruppenabstand auch zwischen 25% und 75% oder 90% der Magnetelementbreite entsprechen. Bei vorgesehener Anordnung der Akustikeinheit in der Schallwandlereinheit bzw. zwischen zwei übereinander angeordneten Magneteinheiten kann der Bereich zwischen zwei benachbarten Leiterabschnitten und/oder Leiterabschnittgruppen unter bzw. über einem Magnetelement angeordnet sein. In dem Bereich unter bzw. über einem Magnetelement ist das ausgebildete Magnetfeld am schwächsten oder verschwindet sogar, so dass in diesen Bereichen die Leiterabschnitte und/oder Leiterabschnittgruppen wenig effektiv sind.

Vorteilhaft ist es, wenn eine Leiterabschnittbreite der Leiterabschnitte und/oder eine Leitergruppenbreite der Leiterabschnittgruppen in Querrichtung gleich oder größer, insbesondere 5%, 10%, 15%, 20%, 25%, 30%, 35%, 40%, 45% oder 50% größer, ist als ein vorgesehener Magnetelementabstand und/oder eine Breite eines Freiraums in Querrichtung zwischen zwei in Querrichtung unmittelbar aufeinanderfolgenden Magnetelementen. Hierdurch ragen die Leiterabschnitte und/oder die Leiterabschnittgruppen zumindest abschnittsweise in Querrichtung in den Bereich der Magnetelemente hinein. Infolgedessen weisen die Leiterabschnitte und/oder die Leiterabschnittgruppen mit den Magnetelementen Leiter-Magnetelement-Überdeckungsabschnitte auf. Hierdurch kann die Effektivität der Auslenkung erhöht werden.

Es ist förderlich, wenn der zumindest eine elektrische Leiter derart angeordnet ist, dass die Leiterabschnitte in Reihe zueinander angeordnet sind. Hierdurch wird der elektrische Strom nacheinander durch die Leiterabschnitte geführt.

Es ist von Vorteil, wenn der zumindest eine elektrische Leiter derart angeordnet ist, dass der darin fließende elektrische Strom, insbesondere mehrmals, abwechselnd in der ersten und in der zweiten Leiterschicht führbar ist.

Ein Vorteil resultiert, wenn mehrere Leiterabschnitte und/oder Leiterabschnittgruppen in der zumindest ersten und/oder zweiten Leiterschicht, insbesondere in Querrichtung, nebeneinander angeordnet sind und dass der elektrische Leiter derart angeordnet ist, dass in diesen nebeneinander angeordneten Leiterabschnitten und/oder Leiterabschnittgruppen eine Stromrichtung abwechselnd entgegengesetzt zueinander orientiert ist. Hierdurch kann erreicht werden, dass die Lorentzkräfte, die auf die Leiterabschnitte und/oder Leiterabschnittgruppen wirkt, jeweils zueinander gleichgerichtet sind.

Es ist vorteilhaft, wenn der elektrische Leiter mäanderförmig angeordnet ist. Hierdurch kann der elektrische Strom abwechselnd in entgegengesetzte Richtungen durch den elektrischen Leiter geführt werden.

Eine Verbesserung resultiert, wenn zwei und zehn oder 20, insbesondere vier, Überdeckungsabschnitte in Querrichtung der Spulenanordnung nebeneinander angeordnet sind.

Nützlich ist es, wenn der elektrische Leiter derart angeordnet ist, dass die in den Leiterabschnitten einer Leiterabschnittgruppe fließenden elektrischen Ströme zueinander parallel und/oder gleichgerichtet orientiert sind.

Eine Verbesserung resultiert, wenn der elektrische Leiter derart angeordnet ist, dass die elektrischen Ströme der Leiterabschnitte von zwei zueinander, insbesondere unmittelbar, benachbarten Leiterabschnittgruppen zueinander antiparallel und/oder entgegengesetzt orientiert sind. Hierdurch sind die Lorentzkräfte zueinander gleich orientiert.

Nützlich ist es, wenn der zumindest eine elektrische Leiter Verbindungsabschnitte umfasst, die die Leiterabschnitte einer Leiterschicht elektrisch miteinander verbinden.

Ein Vorteil resultiert, wenn der zumindest eine elektrische Leiter Kontaktierungsabschnitte umfasst, die die Leiterabschnitte unterschiedlicher Leiterschichten miteinander elektrisch verbinden.

Vorteilhaft ist es, wenn die Verbindungsabschnitte eine Spiegelsymmetrie an einer Spiegelgeraden aufweisen, so dass ein Verbindungsabschnitt einer Leiterschicht auf einen Verbindungsabschnitt der anderen Leiterschicht abgebildet ist. Die Verbindungsabschnitte sind somit derart angeordnet, ausgebildet und/oder verlegt, dass sie diese Spiegelsymmetrie an der Spiegelgeraden aufweisen. Bei dieser Spiegelsymmetrie an der Spiegelgerade kehrt sich beim Spiegeln die Stromrichtung in den zueinander gespiegelten Verbindungsabschnitten um. Hierdurch wird eine vorteilhafte und platzsparende Anordnung des elektrischen Leiters erzielt. Des Weiteren wird hierdurch auf einfache Weise erreicht, dass die elektrischen Ströme in den Leiterabschnitten, die zusammen einen Überdeckungsabschnitt aufweisen, parallel zueinander und/oder in dieselbe Richtung und/oder gleichgerichtet orientiert sind. Diese Spiegelsymmetrie gilt natürlich lediglich für die Verbindungsabschnitte, die einen Spiegelpartner aufweisen.

Darüber hinaus ist es vorteilhaft, wenn die Verbindungsabschnitte Zwischenbereiche von den Leiterabschnitten und/oder von den Leiterabschnittgruppen kreuzen. Die Zwischenbereiche sind jeweils zwischen zwei zueinander benachbarten Leiterabschnitten angeordnet. Zusätzlich oder alternativ können die Zwischenbereiche auch zwischen jeweils zwei zueinander benachbarten Leiterabschnittgruppen angeordnet sein. Zusätzlich oder alternativ ist es von Vorteil, wenn die Verbindungsabschnitte bei vorgesehener Anordnung der Akustikeinheit in der Schallwandlereinheit Magnetelemente einer Magneteinheit der Schallwandlereinheit kreuzen. Dadurch wird ein störender Einfluss des elektrischen Stroms in Bereichen außerhalb der Leiterabschnitte vermindert.

Des Weiteren ist es von Vorteil, wenn die Verbindungsabschnitte in einer Längsrichtung der Magnetelemente in Bereichen außerhalb der Magnetelemente angeordnet sind. In den Bereich außerhalb oder neben den Magnetelementen schwächt sich deren Dauermagnetfeld ab, so dass der elektrische Strom in den Verbindungsabschnitten nur schwach mit dem Dauermagnetfeld wechselwirkt. Die Verbindungsabschnitte ragen somit über die jeweiligen Enden der Magnetelemente hinaus.

Eine Verbesserung resultiert, wenn der elektrische Leiter mit einem 3D-Druckverfahren gedruckt ist. Hierdurch kann die Akustikeinheit auf einfache Weise ausgebildet werden.

Des Weiteren ist es von Vorteil, wenn die Akustikeinheit, insbesondere die Spulenanordnung, mittels eines Lithographieverfahrens für Halbleitertechnik hergestellt ist. Hierdurch kann die Spulenanordnung mit sehr kleinen Strukturen und mit sehr geringer Toleranz hergestellt werden. Die Spulenanordnung kann ferner auf der, insbesondere flexiblen, Membran angeordnet und/oder mit dieser verbunden sein. Beispielsweise kann die Spulenanordnung auf die Membran aufgeklebt sein.

Vorteilhaft ist es, wenn die Spulenanordnung verformungsfest ist. Hierdurch wird die Spulenanordnung als Einheit ausgelenkt und verformt sich hierbei nicht, so dass die elektrischen Ströme gezielt und mit geringer Toleranz zwischen den Magnetelementen geführt werden und bleiben. Verformungen der Spulenanordnung könnten dazu führen, dass die elektrischen Ströme dort geführt werden, wo sie nicht geführt werden sollen und/oder dass Bewegungsformen der Membran und/oder der Akustikeinheiten auftreten, welche akustisch nachteilig sind.

Von Vorteil ist es ebenso, wenn die Spulenanordnung und/oder zumindest eine der beiden Leiterschichten, insbesondere beide Leiterschichten, aus einem Siliziumträgermaterial ausgebildet ist. In die Leiterschichten kann dann der elektrische Leiter eingebracht werden. Hierdurch wird das Herstellungsverfahren mittels der Halbleitertechnik mit der Verformungsfestigkeit verbunden. Die Spulenanordnung kann beispielsweise eine Dicke von 50µm aufweisen.

Vorteilhaft ist es, wenn die Membran flexibel ist. Infolgedessen kann die Membran sich auslenken und die Spulenanordnung bleibt steif und/oder verformungsfest.

Gemäß einer vorteilhaften Weiterbildung der Erfindung ist es nützlich, wenn die Spulenanordnung mit der Membran verbunden ist und/oder dass der elektrische Leiter mit der Membran ausgebildet, insbesondere in ein Membranmaterial gedruckt, ist.

Es ist von Vorteil, wenn die Spulenanordnung, insbesondere der elektrische Leiter, in die Membran eingebettet und/oder vom Membranmaterial umgeben ist. Hierdurch kann eine feste Verbindung zwischen Spulenanordnung bzw. elektrischen Leiter und Membran ausgebildet werden.

Förderlich ist es, wenn zwischen den Leiterschichten eine Isolierschicht angeordnet ist. Hierdurch kann der elektrische Strom auf vorgesehene Weise durch die Leiterabschnitte geführt werden.

Vorteile bringt es mit sich, wenn die Akustikeinheit eine erste und/oder eine zweite Schutzschicht aufweist. Hierdurch kann der elektrische Leiter beispielsweise vor Oxidation geschützt werden.

Vorgeschlagen wird ferner eine Schallwandlereinheit, insbesondere ein Flachlautsprecher, vorzugsweise ein magnetostatischer Lautsprecher, zum Erzeugen und/oder Erfassen von Schallwellen.

Die Schallwandlereinheit umfasst zumindest eine Magneteinheit, die mehrere Magnetelemente umfasst. Mit Hilfe der zumindest einen Magneteinheit kann ein Dauermagnetfeld ausgebildet werden. Vorzugsweise umfasst die Schallwandlereinheit zumindest zwei Magneteinheiten, wobei jede Magneteinheit vorzugsweise mehrere Magnetelemente umfasst.

Die Schallwandlereinheit umfasst zumindest eine Akustikeinheit, wobei die Akustikeinheit gemäß einem oder mehreren Merkmalen der vorangegangenen und/oder nachfolgenden Beschreibung ausgebildet ist. Die Akustikeinheit ist hierbei vorteilhafterweise im Dauermagnetfeld der zumindest einen Magneteinheit angeordnet. Die Akustikeinheit umfasst den zumindest einen elektrischen Leiter, der mit einem elektrischen Strom beaufschlagt werden kann. Fließt der elektrische Strom durch den elektrischen Leiter, wird im Dauermagnetfeld die Lorentzkraft ausgebildet, so dass die Membran ausgelenkt und die Schallwellen erzeugt werden. Wird dagegen die Membran zusammen mit dem elektrischen Leiter ausgelenkt, wird eine elektrische Spannung induziert. Die Schallwellen können hierdurch erfasst werden.

Vorgeschlagen wird ferner eine Spulenanordnung für eine Akustikeinheit und/oder für eine Schallwandlereinheit mit zumindest einem Merkmal der vorangegangenen und/oder nachfolgenden Beschreibung.

Vorgeschlagen wird außerdem eine Verwendung einer Spulenanordnung, die insbesondere zumindest ein Merkmal und ein die Spulenanordnung betreffendes Merkmal der vorangegangenen und/oder nachfolgenden Beschreibung aufweist. Die Spulenanordnung ist für eine Akustikeinheit gemäß einem oder mehreren Merkmalen der vorangegangenen und/oder nachfolgenden Beschreibung ausgebildet.

Die Akustikeinheit ist gemäß der vorangegangenen Beschreibung ausgebildet, wobei die genannten Merkmale einzeln oder in beliebiger Kombination vorhanden sein können.

Vorgeschlagen wird auch eine Verwendung einer Akustikeinheit, die zumindest ein Merkmal der vorangegangenen und/oder nachfolgenden Beschreibung aufweist, für eine Spulenanordnung und/oder eine Schallwandlereinheit, die gemäß einem oder mehreren der in der vorangegangenen und/oder nachfolgenden Beschreibung genannten Merkmale ausgebildet sind.

Weitere Vorteile der Erfindung sind in den nachfolgenden Ausführungsbeispielen beschrieben. Es zeigen:
- **Figur 1**: einen seitlichen Querschnitt durch eine schematische Schallwandlereinheit mit zwei Magneteinheiten und einer Akustikeinheit,
- **Figur 2**: einen seitlichen Querschnitt durch eine schematische Akustikeinheit mit zwei Leiterschichten und einem elektrischen Leiter,
- **Figur 3**: eine Draufsicht auf eine schematische Akustikeinheit mit einem elektrischen Leiter
- **Figur 4**: eine perspektivische Ansicht eines elektrischen Leiters in zwei Leiterschichten und mit mehreren Leiterabschnitten
- **Figur 5a**: eine Draufsicht auf einen kreisförmigen elektrischen Leiter in einer ersten Leiterschicht,
- **Figur 5b**: eine Draufsicht auf einen kreisförmigen elektrischen Leiter in einer zweiten Leiterschicht,
- **Figur 6a**: eine Schnittansicht entlang der Schnittebene A-A aus der Figur 3,
- **Figur 6b**: eine Schnittansicht entlang der Schnittebene B-B aus der Figur 3 und
- **Figur 7**: Figur 4 mit nur den wichtigsten Bezugszeichen und mit der Spiegelgeraden.

Figur 1 zeigt einen seitlichen Querschnitt durch eine schematische Schallwandlereinheit 2 mit zwei Magneteinheiten 14, 15 und einer Akustikeinheit 1. Die Akustikeinheit 1 umfasst des Weiteren eine Membran 3 und eine Spulenanordnung 4. Mit Hilfe der Schallwandlereinheit 2 können Schallwellen erzeugt und/oder erfasst werden. Die Schallwandlereinheit 2 kann beispielsweise ein Flachlautsprecher oder vorzugsweise ein magnetostatischer Lautsprecher sein. Mit Hilfe der Akustikeinheit 1 bzw. der Schallwandlereinheit 2 können Schallwellen erzeugt und/oder erfasst werden.

Mit Hilfe der hier gezeigten zwei Magneteinheiten 14, 15 kann ein Dauermagnetfeld 23 ausgebildet werden, das auf die Akustikeinheit 1 wirkt. Des Weiteren ist die Akustikeinheit 1 im Dauermagnetfeld 23 angeordnet. Die Akustikeinheit 1 ist außerdem gemäß dem vorliegenden Ausführungsbeispiel zwischen den beiden Magneteinheiten 14, 15 angeordnet.

Die Magneteinheiten 14, 15 umfassen ferner gemäß dem vorliegenden Ausführungsbeispiel jeweils mehrere Magnetelemente 16 - 21. Diese Magnetelemente 16 - 21 weisen jeweils eine Magnetisierungsrichtung 22 auf, so dass das Dauermagnetfeld 23 ausgebildet wird. Der Übersichtlichkeit halber ist lediglich eine Magnetisierungsrichtung 22 mit einem Bezugszeichen versehen. Da die erste Magneteinheit 14 über und die zweite Magneteinheit 15 unter der Akustikeinheit 1 angeordnet ist, sind auch die drei Magnetelemente 16 - 18 über und die drei Magnetelemente 19 - 21 unter der Akustikeinheit 1 angeordnet. Die Akustikeinheit 1 ist zwischen den Magnetelementen 16 - 21 angeordnet.

Des Weiteren sind, wie hier zu sehen ist, die beiden Magneteinheiten 14, 15 derart zueinander versetzt, dass die Magnetelemente 16 - 21 der einen Magneteinheit 14, 15 zwischen den Magnetelementen 16 - 21 der anderen Magneteinheit 14, 15 angeordnet sind. Des Weiteren kann, wie hier zu sehen ist, zwischen einem Magnetelement 16 - 21 einer Magneteinheit 14, 15 und dem in Querrichtung 10 benachbarten Magnetelement 16 - 21 der anderen Magneteinheit 14, 15 ein Freiraum 26 angeordnet sein. Der Übersichtlichkeit halber ist lediglich ein Freiraum 26 mit einem Bezugszeichen versehen.

Die Spulenanordnung 4 umfasst ferner zumindest einen elektrischen Leiter 7, der mit einem elektrischen Signal beaufschlagt werden kann. Hierdurch kann im elektrischen Leiter 7 ein elektrischer Strom 13 ausgebildet werden. Der elektrische Strom 13 ist hier ebenfalls gezeigt. Durch den elektrischen Strom 13 im Dauermagnetfeld 23 wird die Lorentzkraft ausgebildet, so dass die Akustikeinheit 1 und infolgedessen die Membran 3 entlang einer Hubachse 25 ausgelenkt wird. Hierdurch kann der Schall erzeugt werden, so dass die Schallwandlereinheit 2 als Lautsprecher betrieben wird. Wird dagegen aufgrund von eintreffendem Schall die Membran 3 entlang der Hubachse 25 ausgelenkt, wird im elektrischen Leiter 7 eine elektrische Spannung induziert, die gemessen werden kann. Hierdurch können die Schallwellen erfasst werden, so dass die Schallwandlereinheit 2 als Mikrofon betrieben wird.

Des Weiteren umfasst der elektrische Leiter 7 zumindest einen Leiterabschnitt 8. Der elektrische Leiter 7 des vorliegenden Ausführungsbeispiels umfasst mehrere Leiterabschnitte 8, wobei lediglich ein Leiterabschnitt 8 mit einem Bezugszeichen versehen ist. Die Leiterabschnitte 8 sind in der Schallwandlereinheit 2 vorzugsweise in den Bereichen der Freiräume 26 angeordnet. Im Bereich der Freiräume 26 ist das Dauermagnetfeld 23 am vorteilhaftesten für die Auslenkung der Membran 3 ausgebildet. In der Querrichtung 10 der Akustikeinheit 1 bzw. Schallwandlereinheit 2 sind die Leiterabschnitte 8 vorzugsweise neben den Magnetelementen 16 - 21 und/oder zwischen den Magnetelementen 16 - 21 angeordnet. In den Leiterabschnitten 8 kann der elektrische Strom 13 im Dauermagnetfeld 23 und vorzugsweise senkrecht zum Dauermagnetfeld 23 fließen.

Ferner ist hier eine Normalenrichtung 11 gezeigt, die parallel zur Hubachse 25 orientiert ist. Außerdem ist noch eine Längsrichtung 12 gezeigt. Die Leiterabschnitte 8 sind vorteilhafterweise in Längsrichtung 12 ausgerichtet. Weiterhin ist hier auch die bereits beschriebene Querrichtung 10 gezeigt.

In Figur 1 ist außerdem ein Magnetelementabstand 43 zwischen zwei in Querrichtung 10 aufeinanderfolgenden Magnetelementen 16 - 21 gezeigt. Der Magnetelementabstand 43 ist, wie zu sehen ist, zwischen zwei in Querrichtung 10 aufeinanderfolgenden Magnetelementen 16 - 21 definiert, die in unterschiedlichen Magneteinheiten 14, 15 angeordnet sind.

Des Weiteren weisen die Leiterabschnitte 8 eine Leiterabschnittbreite 39 auf. Der Einfachheit halber ist lediglich ein Leiterabschnitt 8 mit der Leiterabschnittbreite 39 gekennzeichnet. Die Leiterabschnittbreite 39 ist gemäß dem vorliegenden Ausführungsbeispiel derart, dass diese seitlich bzw. in Querrichtung 10 an den benachbarten Magnetelementen 16, 19 angrenzt. Die Leiterabschnittbreite 39 ist gemäß dem vorliegenden Ausführungsbeispiel so groß wie der Magnetelementabstand 43 zwischen zwei in Querrichtung 10 unmittelbar benachbarter Magnetelemente 16 - 21. Diese zwei in Querrichtung 10 unmittelbar benachbarten Magnetelemente 16 - 21 sind außerdem in zwei unterschiedlichen Magneteinheiten 14, 15 angeordnet. Zusätzlich oder alternativ kann die Leiterabschnittbreite 39 auch größer, beispielsweise zwischen 5% und 50%, als der Magnetelementabstand 43 zwischen zwei in Querrichtung 10 unmittelbar benachbarter Magnetelemente 16 - 21 sein. Infolgedessen ragen die Leiterabschnitte 8 in Querrichtung 10 in den Bereich der Magnetelemente 16 - 21 hinein. Die Leiterabschnitte 8 weisen somit mit den Magnetelementen 16 - 21 einen Leiter-Magnetelement-Überdeckungsabschnitt auf. Hierdurch kann die Effektivität beim Auslenken der Akustikeinheit 1 bzw. der Membran 3 verbessert werden. Zusätzlich oder alternativ kann die Leiterabschnittbreite 39 größer sein, beispielsweise 5% - 50%, als eine Breite des Freiraums 26 ist.

Des Weiteren ist, wie hier zu sehen ist, die Akustikeinheit 1 derart zwischen den beiden übereinander angeordneten Magneteinheiten 14, 15 angeordnet, dass ein Zwischenbereich 45 zwischen den Leiterabschnitten 8 und/oder im Folgenden erläuterten Leiterabschnittgruppen 33 in Normalenrichtung 11 über und/oder unter den zugeordneten Magnetelementen 16 - 21 angeordnet ist. In diesen Bereich über bzw. unter den Magnetelementen 16 - 21 ist das Magnetfeld 23 schwach oder verschwindet, so dass die Leiterabschnitte 8 und/oder Leiterabschnittgruppe 33 dort lediglich eine geringe Effektivität aufweisen. Der Übersichtlichkeit halber ist lediglich ein Zwischenbereich 45 mit einem Bezugszeichen versehen. Die Akustikeinheit 1 kann mehrere Zwischenbereiche 45 aufweisen. Die Zwischenbereiche 45 erstrecken sich in Querrichtung 10 und/oder in Längsrichtung 12. Die Zwischenbereich 45 können ausgebildet sein, da die Leiterabschnitte 8 in Querrichtung 10 nebeneinander und/oder parallel angeordnet sind. Ein Zwischenbereich 45 ist jeweils zwischen zwei benachbarten Leiterabschnitten 8 angeordnet.

Merkmale, welche bereits in der zumindest einen vorgegangenen Figur beschrieben sind, können der Einfachheit halber nicht nochmals erklärt werden. Ferner können Merkmale auch erst in dieser oder in zumindest einer der nachfolgenden Figuren beschrieben werden. Des Weiteren werden der Einfachheit halber für gleiche Merkmale gleiche Bezugszeichen verwendet. Außerdem können der Übersichtlichkeit halber nicht mehr alle Merkmale in den folgenden Figuren gezeigt und/oder mit einem Bezugszeichen versehen sein. Es können jedoch in einer oder mehreren der vorangegangenen Figuren gezeigte Merkmale auch in dieser oder in einer oder mehreren der nachfolgenden Figuren vorhanden sein. Ferner können der Übersichtlichkeit halber Merkmale auch erst in dieser oder in einer oder mehreren der nachfolgenden Figuren gezeigt und/oder mit einem Bezugszeichen versehen sein. Nichtsdestotrotz können Merkmale, welche erst in einer oder mehreren der nachfolgenden Figuren gezeigt sind, auch bereits in dieser oder einer vorangegangenen Figur vorhanden sein.

Figur 2 zeigt einen seitlichen Querschnitt durch eine schematische Akustikeinheit 1 mit zwei Leiterschichten 5, 6, dem elektrischen Leiter 7 und mehreren Leiterabschnitten 8a - 8j.

Hier sind mehrere Leiterabschnitte 8a - 8j gezeigt. Der elektrische Leiter 7 umfasst hier die mehreren Leiterabschnitte 8a - 8j. Die Leiterabschnitte 8a - 8j erstrecken sich in Längsrichtung 12 und/oder sind in Querrichtung 10 voneinander beabstandet. In jedem Leiterabschnitt 8a - 8j kann der elektrische Strom 13 fließen.

Des Weiteren umfasst die Akustikeinheit 1 zumindest zwei Leiterschichten 5, 6 die, insbesondere in Normalenrichtung 11, übereinander angeordnet sind. In den zumindest zwei Leiterschichten 5, 6 sind jeweils die Leiterabschnitte 8a - 8j angeordnet. In diesem Ausführungsbeispiel sind der erste, der zweite, der dritte, der vierte und der fünfte Leiterabschnitt 8a - 8e in der ersten Leiterschicht 5 angeordnet. Der sechste, der siebte, der achte, der neunte und der zehnte Leiterabschnitt 8f - 8j sind in der zweiten Leiterschicht 6 angeordnet.

Außerdem weisen zumindest einige Leiterabschnitte 8a - 8j unterschiedlicher Leiterschichten 5, 6 miteinander einen Überdeckungsabschnitt 9a - 9e auf, in denen sich Leiterabschnitte 8a - 8j der unterschiedlichen Leiterschichten 5, 6 überdecken. In den Überdeckungsabschnitten 9a - 9e überdecken sich zumindest zwei Leiterabschnitte 8a - 8j, nämlich insbesondere jeweils ein Leiterabschnitt 8a - 8j jeweils einer Leiterschicht 5, 6.

So überdecken sich im Ausführungsbeispiel der Figur 2 der erste und der sechste Leiterabschnitt 8a, 8f und weisen miteinander den ersten Überdeckungsabschnitt 9a auf. Ferner überdecken sich im Ausführungsbeispiel der Figur 2 der zweite und der siebte Leiterabschnitt 8b, 8g und weisen miteinander den zweiten Überdeckungsabschnitt 9b auf. Der dritte und der achte Leiterabschnitt 8c, 8h überdecken sich und weisen miteinander den dritten Überdeckungsabschnitt 9c auf. Der vierte und der neunte Leiterabschnitt 8d, 8i überdecken sich und weisen miteinander den vierten Überdeckungsabschnitt 9d auf. Der fünfte und der zehnte Leiterabschnitt 8e, 8j überdecken sich und weisen miteinander den fünften Überdeckungsabschnitt 9e auf.

Die Überdeckungsabschnitte 9a - 9e sind zwischen den entsprechenden Leiterabschnitten 8a - 8j angeordnet bzw. ausgebildet. In den entsprechenden Überdeckungsabschnitten 9a - 9e sind die entsprechenden Leiterabschnitte 8a - 8j in Normalenrichtung 11, die parallel zur Hubachse 25 orientiert ist, voneinander beabstandet. Die Überdeckungsabschnitte 9a - 9e erstrecken sich außerdem in Querrichtung 10 und in Längsrichtung 12 und sind in diesen beiden Richtungen 10, 12 zwischen den entsprechenden, übereinander angeordneten Leiterabschnitten 8a - 8j angeordnet.

Des Weiteren sind in den jeweiligen Leiterabschnitten 8a - 8j die elektrischen Ströme 13 gezeigt. Der Übersichtlichkeit halber sind nicht alle elektrischen Ströme 13 in den Leiterabschnitten 8a - 8j mit einem Bezugszeichen versehen.

Wie hier weiterzusehen ist, sind in dem ersten und sechsten Leiterabschnitt 8a, 8f, die den gemeinsamen ersten Überdeckungsabschnitt 9a aufweisen, die elektrischen Ströme 13 parallel zueinander orientiert und fließen in dieser Ansicht aus der Zeichenebene heraus. In dem zweiten und siebten Leiterabschnitt 8b, 8g, die den gemeinsamen zweiten Überdeckungsabschnitt 9b aufweisen, sind die elektrischen Ströme 13 parallel zueinander orientiert und fließen in dieser Ansicht in die Zeichenebene hinein. In dem dritten und achten Leiterabschnitt 8c, 8h, die den gemeinsamen dritten Überdeckungsabschnitt 9c aufweisen, sind die elektrischen Ströme 13 parallel zueinander orientiert und fließen in dieser Ansicht aus der Zeichenebene heraus. In dem vierten und neunten Leiterabschnitt 8d, 8i, die den gemeinsamen vierten Überdeckungsabschnitt 9d aufweisen, sind die elektrischen Ströme 13 parallel zueinander orientiert und fließen in dieser Ansicht in die Zeichenebene hinein. In dem fünften und zehnten Leiterabschnitt 8e, 8j, die den gemeinsamen fünften Überdeckungsabschnitt 9e aufweisen, sind die elektrischen Ströme 13 parallel zueinander orientiert und fließen in dieser Ansicht aus der Zeichenebene heraus.

Es ist somit vorteilhaft, wenn in den jeweiligen Leiterabschnitten 8a - 8j, die einen gemeinsamen Überdeckungsabschnitt 9a - 9e aufweisen, die elektrischen Ströme 13 in den entsprechenden Leiterabschnitten 8a - 8j parallel zueinander sind. Des Weiteren ist es von Vorteil, wenn in den jeweiligen Leiterabschnitten 8a - 8j, deren Überdeckungsabschnitte 9a - 9e in Querrichtung 10, insbesondere unmittelbar, nebeneinander angeordnet sind, die darin fließenden elektrischen Ströme 13 entgegengesetzt zueinander orientiert sind. Dies bedeutet, dass die elektrischen Ströme 13 in den Leiterabschnitten 8a - 8j, deren Überdeckungsabschnitte 9a - 9e, insbesondere unmittelbar und vorzugsweise in Querrichtung 10, nebeneinander angeordnet sind, abwechseln in die eine Richtung und in die dazu entgegengesetzte Richtung fließen. So fließen die elektrischen Ströme 13, wie in der Figur 2 gezeigt ist, in den Leiterabschnitten 8a - 8j im einen Überdeckungsabschnitt 9a - 9e aus der Zeichenebene hinaus und in den Leiterabschnitten 8a - 8j des in Querrichtung 10 darauffolgenden Überdeckungsabschnitts 9a - 9e in die Zeichenebene hinein.

Weiterhin ist hier die Membran 3 der Akustikeinheit 1 gezeigt. Durch die auf den elektrischen Leiter 7 im Dauermagnetfeld 23 wirkende Lorentzkraft wird auch die Membran 3 ausgelenkt. Die Membran 3 kann ein Membranmaterial 27 aufweisen. Der elektrische Leiter 7 mit den Leiterabschnitten 8a - 8j ist mit der Membran 3 gekoppelt. Beispielsweise kann der elektrische Leiter 7 mit der Membran 3 bzw. dem Membranmaterial 27 verklebt sein. Besonders vorteilhaft ist es, wenn der elektrische Leiter 7 mittels einem 3D-Druckverfahren auf die Membran 3 bzw. das Membranmaterial 27 gedruckt wird. Zusätzlich oder alternativ zum elektrischen Leiter 7 kann auch das Membranmaterial 27 mittels dem 3D-Druckverfahren gedruckt sein.

Die Spulenanordnung 4 umfasst weiterhin zumindest einen Kontaktierungsabschnitt 29, der die Leiterabschnitten 8a - 8j der verschiedenen, insbesondere der übereinander angeordneten, Leiterschichten 5, 6 miteinander elektrisch verbindet. Zusätzlich oder alternativ kann der zumindest eine Kontaktierungsabschnitt 29 ebenfalls mittels dem 3D-Druckverfahren gedruckt sein.

Ebenso umfasst die hier gezeigte Akustikeinheit 1 eine Isolierschicht 28, die zwischen den beiden Leiterschichten 5, 6 angeordnet ist und/oder die beiden Leiterschichten 5, 6 elektrisch voneinander isoliert. Hierdurch sind die Leiterabschnitte 8a, 8j der jeweiligen Leiterschichten 5, 6 voneinander elektrisch isoliert. Die Leiterabschnitte 8a, 8j der jeweiligen Leiterschichten 5, 6 sind dann lediglich mittels dem zumindest einen Kontaktierungsabschnitt 29 miteinander elektrisch verbunden.

Von Vorteil ist es, wenn, wie in diesem Ausführungsbeispiel gezeigt ist, die Akustikeinheit 1 zumindest eine Schutzschicht 30, 31 aufweist. Mit Hilfe der zumindest einen Schutzschicht 30, 31 kann der elektrische Leiter 7 bzw. die Leiterabschnitte 8a - 8j geschützt werden. Hier sind zwei Schutzschichten 30, 31 gezeigt, nämlich jeweils eine Schutzschicht 30, 31 auf den zueinander gegenüberliegenden Seiten.

Figur 3 zeigt eine Draufsicht auf eine schematische Akustikeinheit 1 mit einem elektrischen Leiter 7. Wie hier zu sehen ist, ist der elektrische Leiter 7 mäanderförmig angeordnet. Der elektrische Leiter 7 schlängelt sich durch die Leiterschichten 5, 6.

Des Weiteren sind hier die beiden Leiterschichten 5, 6 gezeigt. Der elektrische Leiter 7, der hier schraffiert dargestellt ist, ist in der ersten Leiterschicht 5 angeordnet. Der elektrische Leiter 7, der hier nicht schraffiert dargestellt ist und auf der linken Seite der Figur dargestellt ist, ist in der zweiten Leiterschicht 6 angeordnet. Die zweite Leiterschicht 6 ist in dieser Blickrichtung beispielsweise unter der ersten Leiterschicht 5 angeordnet.

Als Beispiel sind hier auch zwei Leiterabschnitte 8a, 8b mit einem Bezugszeichen versehen. Der erste Leiterabschnitt 8a ist hier in der ersten Leiterschicht 5 und der zweite Leiterabschnitt 8b ist in der zweiten Leiterschicht 6 angeordnet.

Ferner ist hier der Kontaktierungsabschnitt 29 (links unten in der Figur 3) gezeigt. Durch diesen Kontaktierungsabschnitt 29 ist der elektrische Leiter 7 sozusagen von der ersten Leiterschicht 5 in die zweite Leiterschicht 6 geführt.

Weiterhin ist hier ein Überdeckungsabschnitt 9 gezeigt. Wie zu sehen ist, umfasst die Akustikeinheit 1 mehrere Überdeckungsabschnitte 9, wobei der Übersichtlichkeit halber lediglich ein Überdeckungsabschnitt 9 mit einem Bezugszeichen versehen ist.

Außerdem sind die elektrischen Ströme 13 mittels der Pfeile dargestellt. Der durchgezogene Pfeil repräsentiert den elektrischen Strom 13 in der ersten Leiterschicht 5 bzw. im hier gezeigten ersten Leiterabschnitt 8a und der gestrichelte Pfeil repräsentiert den elektrischen Strom 13 in der zweiten Leiterschicht 5 bzw. im zweiten Leiterabschnitt 8b. So fließt der elektrische Strom 13 gemäß dem durchgezogenen Pfeil im Überdeckungsabschnitt 9 in eine Richtung bzw. in Längsrichtung 12. Nach dem Kontaktierungsabschnitt 29 fließt der elektrische Strom 13 gemäß dem gestrichelten Pfeil in die entgegengesetzte Richtung bzw. Längsrichtung 12. Somit fließt der elektrische Strom 13 in den beiden hier gezeigten Leiterabschnitten 8a, 8b entgegengesetzt zueinander.

Nachdem der elektrische Strom 13 den zweiten Leiterabschnitt 8b durchflossen hat, ist ein Verbindungsabschnitt 32 angeordnet. Der elektrische Leiter 7 umfasst den Verbindungsabschnitt 32. Der Verbindungsabschnitt 32 verbindet zwei, insbesondere in Querrichtung 10, nebeneinander angeordnete Leiterabschnitte 8. So verbindet der hier gezeigte Verbindungsabschnitt 32 den hier gezeigten zweiten Leiterabschnitt 8b mit dem hier nicht gezeigten Leiterabschnitt 8, der in dieser Blickrichtung unter dem ersten Leiterabschnitt 8a angeordnet ist. Hierdurch kann der elektrische Strom 13, nachdem er den zweiten Leiterabschnitt 8b und en Verbindungsabschnitt 32 durchlaufen hat, parallel zu dem elektrischen Strom 13 im ersten Leiterabschnitt 8a fließen.

Im vorliegenden Ausführungsbeispiel sind die Leiterabschnitte 8 geradlinig und/oder zueinander parallel. Zusätzlich oder alternativ sind zwei, insbesondere in Querrichtung 10, zueinander benachbarte Leiterabschnitte 8 zueinander antiparallel. D.h., dass in zwei, insbesondere in Querrichtung 10, zueinander benachbarte Leiterabschnitte 8 die jeweiligen elektrischen Ströme 13 antiparallel bzw. zueinander entgegengesetzt orientiert sind.

Zusätzlich oder alternativ sind die Verbindungsabschnitte 32 gekrümmt. Insbesondere sind die Verbindungsabschnitte 32 derart gekrümmt, dass diese die Stromrichtung des elektrischen Stroms 13 umdrehen. Die Verbindungsabschnitte 32 weisen somit eine 180° Krümmung auf. Die Verbindungsabschnitte 32 können einen Halbkreis bilden.

Außerdem ist hier ein Leiterabschnittabstand 36 gezeigt. Der Leiterabschnittabstand 36 ist der Abstand zwischen zwei Leiterabschnitten 8 einer Leiterschicht 5, 6. Der Leiterabschnittabstand 36 ist ebenfalls der Abstand zwischen zwei benachbarten Überdeckungsabschnitten 9. Der Leiterabschnittabstand 36 kann vorteilhafterweise einer Magnetelementbreite 38, insbesondere 50% bis 200% der Magnetelementbreite 38, entsprechen. Des Weiteren konzentrieren sich die Leiterabschnitte 8 in den Bereich zwischen zwei in Querrichtung 10 aufeinanderfolgenden Magnetelementen 16 - 21 bzw. in den Bereich des Freiraums 26. Die Spulenanordnung 4 ist hierbei derart ausgebildet. Die Magnetelementbreite 38 ist die Breite der Magnetelemente 16 - 21 in Querrichtung 10. Die Magnetelementbreite 38 ist in Figur 1 zu sehen.

In der Figur 3 ist weiterhin eine zweite Spiegelebene 44 gezeigt. Die erste Spiegelebene 41 ist in der Figur 4 gezeigt. Die zweite Spiegelebene 44 erstreckt sich in Querrichtung 10 und in Normalenrichtung 11. An der zweiten Spiegelebene 44 ist der elektrische Leiter 7 und/oder die Leiterabschnitte 8 und/oder die Überdeckungsabschnitte 9 gespiegelt. Wie hier zu sehen ist, werden die Verbindungsabschnitte 32 derart an der zweiten Spiegelebene 44 gespiegelt, dass diese bei Spiegelung die Leiterschicht 5, 6 wechseln.

Figur 4 zeigt eine perspektivische Ansicht eines elektrischen Leiters 7 in zwei Leiterschichten 5, 6 und mit mehreren Leiterabschnitten 8.

Hier sind wieder mehrere Leiterabschnitte 8 gezeigt, wobei der Übersichtlichkeit halber lediglich ein Leiterabschnitt 8 mit einem Bezugszeichen versehen ist.

Des Weiteren sind hier mehrere Leiterabschnittgruppen 33a - 33f gezeigt. Die Leiterabschnittgruppen 33a - 33f umfassen jeweils mehrere Leiterabschnitte 8, wobei diese gruppiert sind. Das heißt, ein Leitergruppenabstand 37 zwischen zwei Leiterabschnittgruppen 33a - 33f ist größer oder gleich als ein Abstand oder auch Leiterabschnittabstand 36 zwischen zwei Leiterabschnitten 8 einer Leiterabschnittgruppe 33a - 33f. Der Leiterabschnittabstand 36 zwischen zwei benachbarten Leiterabschnitten 8 ist hier der Übersichtlichkeit halber nicht gezeigt. Des Weiteren umfasst gemäß dem vorliegenden Ausführungsbeispiel eine Leiterabschnittgruppe 33a - 33f vier Leiterabschnitte 8.

Der Leitergruppenabstand 37 ist hierbei derart bemessen, dass zwischen zwei benachbarten Leiterabschnittgruppen 33a - 33f ein Magnetelement 16 - 21 angeordnet werden kann.

Des Weiteren ist es vorteilhaft, wenn der in den Leiterabschnitten 8 einer Leiterabschnittgruppe 33a - 33f fließende elektrische Strom 13 zueinander parallel und/oder gleichgerichtet ist. Dies ist hierdurch gezeigt, dass die Pfeile der elektrischen Ströme 13 der Leiterabschnitte 8 einer Leiterabschnittgruppe 33a - 33f parallel und/oder gleichgerichtet sind.

Ferner ist es von Vorteil, wenn die elektrischen Ströme 13 in den Leiterabschnitten 8 von zueinander benachbarten Leiterabschnittgruppen 33a - 33f entgegengesetzt zueinander orientiert sind. Beispielsweise fließen die elektrischen Ströme 13 der erste Leiterabschnittgruppe 33a in dieser Perspektive aus der Ebene heraus. Die elektrischen Ströme 13 der dazu benachbarten zweiten Leiterabschnittgruppe 33b sind entgegengesetzt orientiert. Das heißt, diese elektrischen Ströme 13 fließen in die Ebene hinein. Die elektrischen Ströme 13 der Leiterabschnitte 8 der dazu benachbarten dritten Leiterabschnittgruppe 33c ist wieder entgegengesetzt orientiert.

Weiterhin sind einige Leiterabschnittgruppen 33a - 33f in der ersten Leiterschicht 5 und einige Leiterabschnittgruppen 33a - 33f in der zweiten Leiterschicht 6 angeordnet. In der zweiten Leiterschicht 6 sind vier Leiterabschnittgruppen 33a - 33d und in der ersten Leiterschicht 5 sind zwei Leiterabschnittgruppen 33e - 33f angeordnet.

Da die ersten vier Leiterabschnittgruppen 33a - 33d in der zweiten Leiterschicht 6 und die fünfte und sechste Leiterabschnittgruppe 33e - 33f in der ersten Leiterschicht 5 angeordnet sind, sind diese mit den Verbindungsabschnitten 32 miteinander verbunden, wobei der Übersichtlichkeit halber lediglich ein Verbindungsabschnitt 32 mit einem Bezugszeichen versehen ist. Die Leiterabschnitte 8 sind hierbei derart miteinander mittels den Verbindungsabschnitten 32 verbunden, dass auf ein Leiterabschnitt 8 einer Leiterabschnittgruppe 33a - 33f ein Leiterabschnitt 8 einer anderen Leiterabschnittgruppe 33a - 33f folgt. Die Verbindungsabschnitte 32 sind hier mittels durchgezogener Linien dargestellt.

Außerdem sind in diesem Ausführungsbeispiel Kontaktierungsabschnitte 29 gezeigt, die die Leiterabschnitte 8 der verschiedenen Leiterschichten 5, 6 miteinander verbinden. Die Kontaktierungsabschnitte 29 sind jeweils zwischen einem Leiterabschnitt 8 der ersten Leiterschicht 5 und einem Leiterabschnitt 8 der zweiten Leiterschicht 6 angeordnet.

Außerdem weist der elektrische Leiter 7 einen Eingang 34 und einen Ausgang 35 auf, so dass der elektrische Strom 13 vom Eingang 34 zum Ausgang 35 geführt wird. Des Weiteren ist hier lediglich ein einziger Eingang 34 und ein einziger Ausgang 35 vorhanden. Das heißt, dass ein einziger elektrischer Leiter 7 durch die Spulenanordnung 4 führt.

Des Weiteren weisen die Leiterabschnittgruppen 33a - 33f Leitergruppenbreiten 40. Der Einfachheit halber ist hier lediglich eine Leiterabschnittgruppe 33b mit der Leitergruppenbreite 40 gekennzeichnet.

Zur Figur 1 ist erklärt, dass die Leiterabschnittbreite 39 größer oder gleich zum Abstand von zwei in Querrichtung 10 aufeinanderfolgenden Magnetelementen 16 - 21 sein kann, wobei diese zwei in Querrichtung 10 aufeinanderfolgenden Magnetelemente 16 - 21 in verschiedenen Magneteinheiten 14 - 15 angeordnet sind bzw. sein können. Selbiges kann auch für die Leiterabschnittgruppen 33a - 33f gelten. Die Leitergruppenbreite 40 kann größer oder gleich zum Abstand von zwei in Querrichtung 10 aufeinanderfolgenden Magnetelementen 16 - 21 sein, wobei diese zwei in Querrichtung 10 aufeinanderfolgenden Magnetelemente 16 - 21 in verschiedenen Magneteinheiten 14 - 15 angeordnet sind bzw. sein können. Hierbei ist die Leiterabschnittbreite 39 des Leiterabschnitts 8 der Leiterabschnittgruppe 33a - 33f entsprechend gering, da mehrere Leiterabschnitte 8 die Leiterabschnittgruppe 33a - 33f bilden.

In der Figur 4 ist ebenso eine erste Spiegelebene 41 gezeigt. Die zweite Spiegelebene 44 ist in Figur 3 gezeigt. Die Spulenanordnung 4, der zumindest eine elektrische Leiter 7, die Leiterabschnitte 8 und/oder die Leiterabschnittgruppen 33a - 33f weisen eine Symmetrie, insbesondere eine Spiegelsymmetrie, auf, wobei die Spulenanordnung 4, der zumindest eine elektrische Leiter 7, die Leiterabschnitte 8 und/oder die Leiterabschnittgruppen 33a - 33f an der ersten Spiegelebene 41 gespiegelt sind. Wie hier weiterhin zu erkennen ist, werden jedoch die elektrischen Ströme 13 derart gespiegelt, dass diese beim Spiegeln die Orientierung umkehren. Diese Symmetrie kann hierbei insbesondere für die Anordnung der Leiterabschnitte 8, der Leiterabschnittgruppen 33a - 33f, die Verbindungsabschnitte 32 und/oder die Kontaktierungsabschnitte 29 gelten. Falls beispielsweise ein Verbindungsabschnitt 32 einen Knick aufweist und sein gespiegelter Partner keinen Knick aufweist, dann muss dies nicht unbedingt die hier beschriebene Symmetrie zerstören. Vielmehr kann die Symmetrie bedeuten, dass der zumindest eine elektrische Leiter 7, die Leiterabschnitte 8 und/oder die Leiterabschnittgruppen 33a - 33f im Wesentlichen symmetrisch angeordnet sind. Ein Verbindungsabschnitt 32 und/oder ein Kontaktierungsabschnitt 29 sowie die entsprechenden gespiegelten Partner verbinden zwei Leiterabschnitte 8 sowie die entsprechenden gespiegelten Partner. Die erste Spiegelebene 41 erstreckt sich hier in Normalenrichtung 11 und in Längsrichtung 12.

Die Akustikeinheit 1, insbesondere der elektrische Leiter 7, die Leiterabschnitte 8, die Überdeckungsabschnitte 9, die Leiterabschnittgruppen 33a - 33f, die Verbindungsabschnitte 32 und/oder die Kontaktierungsabschnitte 29, kann eine Symmetrie gemäß der ersten Spiegelebene 41 und/oder der zweiten Spiegelebene 44 aufweisen. Der elektrische Leiter 7, die Leiterabschnitte 8, die Überdeckungsabschnitte 9, die Leiterabschnittgruppen 33a - 33f, die Verbindungsabschnitte 32 und/oder die Kontaktierungsabschnitte 29 können hierbei derart gespiegelt angeordnet sein, dass diese bei der Spiegelung an der ersten Spiegelebene 41 und/oder an der zweiten Spiegelebene 44 die Leiterschicht 5, 6 wechseln.

Die Symmetrie hat den Vorteil, dass dadurch technische Vorteile geschaffen werden, wie beispielsweise eine balancierte Krafterzeugung, balancierte Gewichtsverteilung und dadurch ein idealisiertes Schwingverhalten. Des Weiteren können so wiederholte Leiter-Durchgänge zwischen den Magneten vermieden werden.

In der Figur 4 ist auch der Zwischenbereich 45 zwischen zwei in Querrichtung 10 benachbarten Leiterabschnittgruppen 33 gezeigt.

Die Figuren 5a und 5b zeigen Draufsichten auf eine Akustikeinheit 1, mit einem kreisförmigen elektrischen Leiter 7. Die Figur 5a zeigt hierbei die erste Leiterschicht 5 und den darin angeordneten elektrischen Leiter 7 mit den gekrümmten Leiterabschnitten 8. Die Figur 5b zeigt die zweite Leiterschicht 6 und den darin angeordneten elektrischen Leiter 7 mit den gekrümmten Leiterabschnitten 8a - 8f. Beide Leiterschichten 5, 6 sind übereinander angeordnet. Des Weiteren ist der Kontaktierungsabschnitt 29 in beiden Figuren 5a, 5b gezeigt, die die Leiterabschnitte 8a - 8f der beiden Leiterschichten 5, 6 miteinander verbindet.

Ferner sind in diesem Beispiel der Figuren 5a, 5b drei Magnetelemente 16, 17, 20 gezeigt. Das hier gezeigte radial innerste Magnetelement 16 und das radial äußerste Magnetelement 17 sind beispielsweise Teil der ersten Magneteinheit 14 (vgl. Figur 1). Das zwischen diesen beiden Magnetelementen 16, 17 angeordnete Magnetelement 20 ist Teil der zweiten Magneteinheit 15 (vgl. Figur 1). Im Vergleich mit den beiden Magneteinheiten 14, 15 der Figur 1 sind die hier gezeigten Magnetelemente 16, 17, 20 nicht geradlinig, sondern ebenfalls gekrümmt bzw. kreisförmig. Das hier gezeigte äußerste Magnetelement 17 ist hier in Radialrichtung außerhalb der ersten Leiterabschnittgruppe 33a der Figur 5a und der dritten Leiterabschnittgruppe 33c der Figur 5b angeordnet. Das hier gezeigte innerste Magnetelement 16 ist in Radialrichtung innerhalb der Leiterabschnittgruppe 33b der Figur 5a und der vierten Leiterabschnittgruppe 33d der Figur 5b angeordnet. Das hier gezeigte in Radialrichtung mittlere Magnetelement 20 ist in der Figur 5a zwischen der ersten und zweiten Leiterabschnittgruppe 33a, 33b und in der Figur 5b zwischen der dritten und vierten Leiterabschnittgruppe 33c, 33d angeordnet.

Außerdem sind in der Figur 5a sechs Leiterabschnitte 8a - 8f gezeigt. Die Leiterabschnitte 8a - 8f sind in Radialrichtung voneinander beabstandet. In der Figur 5b sind die sechs Leiterabschnitte 8g - 8l gezeigt. Hierbei überdecken sich die jeweiligen Leiterabschnitte 8a - 8f der Figur 5a mit den Leiterabschnitten 8g - 8l der Figur 5b, so dass die Überdeckungsabschnitte 9 ausgebildet sind, die hier jedoch nicht gezeigt sind.

Der elektrische Strom 13 ist in den Figuren 5a und 5b derart orientiert, dass dieser in der Figur 5a in Radialrichtung von außen nach innen und in der Figur 5b von innen nach außen fließt.

Des Weiteren sind in der Figur 5a die drei äußeren Leiterabschnitte 8a - 8c zur ersten Leiterabschnittgruppe 33a zusammengefasst. Die drei inneren Leiterabschnitte 8d - 8f sind zur zweiten Leiterabschnittgruppe 33b zusammengefasst. Zwischen der ersten Leiterabschnittgruppe 33a und der zweiten Leiterabschnittgruppe 33b ist in der Schallwandlereinheit 2 das Magnetelement 20 angeordnet. Die beiden Leiterabschnittgruppen 33a, 33b sind hier mit dem Verbindungsabschnitt 32 verbunden. Wie ferner hier zu sehen ist, fließen die elektrischen Ströme 13 in den jeweiligen Leiterabschnitten 8a - 8f der jeweiligen Leiterabschnittgruppen 33a, 33b parallel zueinander. Dagegen fließen die elektrischen Ströme 13 der Leiterabschnitte 8a - 8f der beiden benachbarten Leiterabschnittgruppen 33a, 33b entgegengesetzt zueinander.

Selbiges wie für die Figur 5a gilt auch für die Figur 5b. Die drei äußeren Leiterabschnitte 8g - 8i sind zur dritten Leiterabschnittgruppe 33c zusammengefasst. In dieser Leiterabschnittgruppe 33c fließen die elektrischen Ströme 13 in den Leiterabschnitten 8g - 8i parallel zueinander. Die drei inneren Leiterabschnitte 8j - 81 sind zur vierten Leiterabschnittgruppe 33d zusammengefasst. Auch darin fließen die elektrischen Ströme 13 in den Leiterabschnitten 8j - 8l parallel zueinander.

Die elektrischen Ströme 13 der Leiterabschnitte 8g - 8l der benachbarten Leiterabschnittgruppe 33c, 33d fließen dagegen entgegengesetzt zueinander.

Der elektrische Leiter 7, die Leiterabschnitte 8 und/oder die Leiterabschnittgruppen 33a - 33d weisen in den Figuren 5a und 5b ebenfalls eine Symmetrie, insbesondere eine Punktsymmetrie, auf. Hierzu ist ein Symmetriezentrum 42 gezeigt, welches in der Mitte der Leiterschichten 5, 6 angeordnet ist. Die Symmetrie ist hier als prinzipiell zu verstehen, so zerstören beispielsweise die leichten Knicke auf der rechten Seite in Figur 5a und die Knicke im unteren Bereich in der Figur 5b die Symmetrie. Zusätzlich weisen auch die Verbindungsabschnitte 32 der jeweiligen Figuren keinen Symmetriepartner auf. Allerdings ist es so zu verstehen, dass zumindest die Leiterabschnitte 8 symmetrisch angeordnet sind, das heißt, jeder Leiterabschnitt 8 weist in Bezug auf das Symmetriezentrum 42 einen Symmetriepartner auf. Die Vorteile der Symmetrie sind zur Figur 4 genannt.

Die beiden Figuren 6a und 6b zeigen zwei Schnittansichten der Figur 3 gemäß den Schnitten A-A und B-B. Figur 6a zeigt den Schnitt A-A und die Figur 6b zeigt den Schnitt B-B.

Wie zu sehen ist, ist eine Spiegelgerade 46 eingezeichnet. Entlang der Spiegelgerade 46 weisen die Verbindungsabschnitte 32, wie in der Figur 6a in Verbindung mit Figur 3 zu sehen ist, eine Spiegelsymmetrie auf. Die Spiegelung ist durch den Pfeil dargestellt. Der Verbindungsabschnitt 32 der ersten Leiterschicht 5 (links oben) wird auf den Verbindungsabschnitt 32 der zweiten Leiterschicht 6 gespiegelt (rechts unten) und umgekehrt. Der elektrische Leiter 7 ist hierbei derart angeordnet, ausgebildet und/oder verlegt, dass sich beim Spiegeln der Verbindungsabschnitte 32 an der Spiegelgerade 46 die Stromrichtungen der in den Verbindungsabschnitten 32 fließende elektrische Strom 13 umkehrt. Dies führt zu einer vorteilhaften Verlegung bzw. Anordnung des elektrischen Leiters 7. Durch die Spiegelsymmetrie der Verbindungsabschnitte 32 an der Spiegelgeraden 46 wird erreicht, dass die elektrischen Ströme 13 in den Leiterabschnitten 8 mit den Überdeckungsabschnitten 9 zueinander parallel sind. Des Weiteren werden durch die Spiegelsymmetrie der Verbindungsabschnitte 32 an der Spiegelgeraden 46 weite Wege des elektrischen Leiters 7 außerhalb der Leiterabschnitte 8 in den Überdeckungsabschnitten 9 verhindert. Dies führt zu einer mechanischen Ausgewogenheit und zu einer möglichst geringen Leiterlänge des elektrischen Leiters 7 außerhalb des relevanten Dauermagnetfeldes 23.

Die Spiegelsymmetrie der Verbindungsabschnitte 32 an der Spiegelgerade 46 kann hierbei eine geometrische Spiegelung bzw. Spiegelsymmetrie und/oder eine funktionelle Spiegelung bzw. Spiegelsymmetrie sein. Bei der geometrischen Spiegelung bleiben Formen der Verbindungsabschnitte 32 erhalten. Zusätzlich oder alternativ können auch die Größen und/oder Abmessungen der Verbindungsabschnitte 32 erhalten bleiben. Die geometrische Spiegelung ist in der Figur 3 zu sehen, bei der die Form und/oder die Größe der Verbindungsabschnitte 32 erhalten bleiben. Beide Verbindungsabschnitte 32 sind gekrümmt bzw. kreisförmig, weisen also die gleiche Form auf.

Zusätzlich oder alternativ können die Verbindungsabschnitte 32 auch die funktionelle Spiegelung bzw. Spiegelsymmetrie aufweisen. Bei der funktionellen Spiegelung bleibt die Funktion und der Zweck der Verbindungsabschnitte 32 erhalten. Die Form und/oder die Größe können sich hierbei ändern. Beispielsweise können die Verbindungsabschnitte 32 der Figur 3, die zueinander die funktionelle Spiegelsymmetrie aufweisen, unterschiedliche Formen und/oder Größen aufweisen. Beispielsweise kann, wie in der Figur 3 gezeigt ist, ein Verbindungsabschnitt 32 gekrümmt bzw. kreisförmig sein und der dazugehörige, gespiegelte Verbindungsabschnitt 32 eckig sein. Für die Funktion und/oder den Zweck der Verbindungsabschnitte 32 ist die Form und/oder Größe nicht wichtig, da diese die Leiterabschnitte 8 in den Überdeckungsabschnitten 9 verbinden.

Allerdings kann es von Vorteil sein, wenn die Verbindungsabschnitte 32 die, insbesondere im Wesentlichen oder annähernde, geometrische Spiegelsymmetrie aufweisen. Dies führt zu einer gleichmäßigen und/oder gespiegelten Gewichtsverteilung des elektrischen Leiters 7, was zu verbesserten Auslenkeigenschaften führt. Somit sind Abweichungen von der geometrischen Spiegelung bzw. Spiegelsymmetrie erlaubt, solange sie durch die unsymmetrische Gewichtsverteilung die Schwingungseigenschaften der Akustikeinheit 1 nicht negativ beeinflussen bzw. so lange die veränderte Schwingungseigenschaft tolerierbar ist.

Des Weiteren kreuzen die Verbindungsabschnitte 32 die Zwischenbereiche 45 und/oder überbrücken diese. In den Zwischenbereichen 45 sind auch die Magnetelemente 16 - 21 angeordnet, wie in der Figur 1 zu sehen ist. In den Zwischenbereichen 45 ist jeweils lediglich ein oder mehrere Magnetelement(e) 16 - 21 angeordnet. Infolgedessen kreuzen die Verbindungsabschnitte 32 die Magnetelemente 16 - 21, wenn bei vorgesehener Anordnung der Akustikeinheit 1 in der Schallwandlereinheit 2 angeordnet ist.

Alternativ können die Verbindungsabschnitte 32 in Längsrichtung 12 über die Magnetelemente 16 - 21 hinausragen. Dort schwächt sich das Dauermagnetfeld 23 ab, so dass der elektrische Strom 13 in den Verbindungsabschnitten 32 nur noch wenig mit dem Dauermagnetfeld 23 wechselwirkt.

In diesem Ausführungsbeispiel und besser in der Figur 3 ist ferner gezeigt, dass in jeder Leiterschicht 5, 6, insbesondere lediglich, ein Verbindungsabschnitt 32 den Zwischenbereich 45 kreuzt und/oder diesen überbrückt.

Figur 7 zeigt die Anordnung der Spulenanordnung 4 der Figur 4. Hier sind zur besseren Verdeutlichung der Spiegelsymmetrie alle nicht-relevanten Bezugszeichen weggelassen. Hier ist wieder die Spiegelgerade 46 gezeigt. Außerdem ist beispielhaft an zwei Verbindungsabschnitten 32 die Spiegelung mittels des Pfeils gezeigt. Der Verbindungsabschnitt 32 in der ersten Leiterschicht 5 wird auf den Verbindungsabschnitt 32 in der zweiten Leiterschicht 6 gespiegelt, wobei sich bei der Spiegelung die Stromrichtung umkehrt. Zu beachten ist hier, dass die Verbindungsabschnitte 32 der oberen ersten Leiterschicht 5 lediglich schematisch so dargestellt sind, als ob sie nach unten in Richtung der zweiten Leiterschicht 6 gebogen sind. In Wirklichkeit sind sie so angeordnet, dass sie in einer Ebene mit der ersten Leiterschicht 5 verlaufen. Selbiges gilt auch für die Verbindungsabschnitte 32 der zweiten Leiterschicht 6, die hier ebenfalls so dargestellt sind, als ob sie nach unten verlaufen.

Des Weiteren gilt die Spiegelsymmetrie der Verbindungsabschnitte 32 an der Spiegelgerade 46 lediglich für die Verbindungsabschnitte 32, die auch einen Spiegelpartner aufweisen. In der Figur 4 und 7 weisen beispielsweise die Verbindungsabschnitte 32 der beiden äußeren Paare Leiterabschnittgruppen 33a, 33b und 33c, 33d keinen Spiegelpartner in der ersten Leiterschicht 5 auf. Die Spulenanordnungen 4 können allerdings mehrere gezeigte Leiterabschnitte 8 aufweisen, als in der Figur 4 und 7 gezeigt ist. Infolgedessen können zumindest die meisten Verbindungsabschnitte 32 einen Spiegelpartner aufweisen.

Des Weiteren sind hier die Zwischenbereiche 45 zwischen den Leiterabschnittgruppe 33 gezeigt, wobei lediglich ein Zwischenbereich 45 mit einem Bezugszeichen versehen ist. Wie außerdem hier zu sehen ist, kreuzen und/oder überbrücken mehrere Verbindungsabschnitte 32 einen Zwischenbereich 45. Des Weiteren sind die Verbindungsabschnitte 32 parallel zueinander angeordnet, wenn diese mehreren Verbindungsabschnitte 32 einen Zwischenbereich 45 kreuzen und/oder überbrücken. Hierdurch wird verhindert, dass sich die Verbindungsabschnitte 32 selbst kreuzen, wenn sie den Zwischenbereich 45 kreuzen und/oder überbrücken.

Was in den Figuren 4 und 7 noch zu sehen ist, ist die Leiterführung des elektrischen Leiters 7. Gemäß diesem Ausführungsbeispiel ist der elektrische Leiter 7 derart angeordnet, dass der elektrische Strom 13 einen Leiterabschnitt 8 einer Leiterabschnittgruppe 33 und dann einen Leiterabschnitt 8 einer anderen Leiterabschnittgruppe 33 durchfließt. So wird jeweils nur ein Leiterabschnitt 8 pro Leiterabschnittgruppe 33 vom elektrischen Strom 13 durchlaufen, bis alle Leiterabschnittgruppen 33 durchlaufen sind. Dann wird der nächste Leiterabschnitt 8 der ersten Leiterabschnittgruppe 33a durchlaufen, bis wieder alle Leiterabschnittgruppen 33 durchlaufen sind. Dies führt zu einer vorteilhaften und platzsparenden Anordnung des elektrischen Leiters 7.

### Bezugszeichenliste

- 1: Akustikeinheit
- 2: Schallwandlereinheit
- 3: Membran
- 4: Spulenanordnung
- 5: erste Leiterschicht
- 6: zweite Leiterschicht
- 7: elektrische Leiter
- 8: Leiterabschnitt
- 9: Überdeckungsabschnitt
- 10: Querrichtung
- 11: Normalenrichtung
- 12: Längsrichtung
- 13: elektrischer Strom
- 14: erste Magneteinheit
- 15: zweite Magneteinheit
- 16: erstes Magnetelement
- 17: zweites Magnetelement
- 18: drittes Magnetelement
- 19: viertes Magnetelement
- 20: fünftes Magnetelement
- 21: sechstes Magnetelement
- 22: Magnetisierungsrichtung
- 23: Dauermagnetfeld
- 24: Leiterabschnittabstand
- 25: Hubachse
- 26: Freiraum
- 27: Membranmaterial
- 28: Isolierschicht
- 29: Kontaktierungsabschnitt
- 30: erste Schutzschicht
- 31: zweite Schutzschicht
- 32: Verbindungsabschnitt
- 33: Leiterabschnittgruppe
- 34: Eingang
- 35: Ausgang
- 36: Leiterabschnittabstand
- 37: Leitergruppenabstand
- 38: Magnetelementbreite
- 39: Leiterabschnittbreite
- 40: Leitergruppenbreite
- 41: erste Spiegelebene
- 42: Symmetriezentrum
- 43: Magnetelementabstand
- 44: zweite Spiegelebene
- 45: Zwischenbereich
- 46: Spiegelgerade

## Patentansprüche

1. Akustikeinheit (1) für eine Schallwandlereinheit (2), insbesondere für einen Flachlautsprecher, vorzugsweise für einen magnetostatischen Lautsprecher, zum Erzeugen und/oder Erfassen von Schallwellen
mit einer Membran (3) und
mit einer mit der Membran (3) gekoppelten Spulenanordnung (4), die zumindest einen elektrischen Leiter (7) umfasst, wobei der zumindest eine elektrische Leiter (7) zumindest in einer ersten und einer zweiten Leiterschicht (5, 6) Leiterabschnitte (8) umfasst, und
wobei die erste und zweite Leiterschicht (5, 6) übereinander angeordnet sind, **dadurch gekennzeichnet,**
**dass** zumindest einige Leiterabschnitte (8) unterschiedlicher Leiterschichten (5, 6) miteinander einen Überdeckungsabschnitt (9) aufweisen, in denen sich die Leiterabschnitte (8) der unterschiedlichen Leiterschichten (5, 6) überdecken.

2. Akustikeinheit nach dem vorherigen Anspruch, **dadurch gekennzeichnet, dass** der zumindest eine elektrische Leiter (7) derart in den zumindest zwei Leiterschichten (5, 6) angeordnet ist, dass in den jeweiligen Leiterabschnitten (8), die sich in einem gemeinsamen Überdeckungsabschnitt (9) überdecken, die elektrischen Ströme (13) parallel und/oder gleichgerichtet zueinander orientiert sind.

3. Akustikeinheit nach einem oder mehreren der vorherigen Ansprüche, **dadurch gekennzeichnet, dass** die Leiterabschnitte (8) geradlinig und/oder gekrümmt, insbesondere kreisförmig, ausgebildet sind, und/oder
dass der elektrische Leiter (7) mäanderförmig angeordnet ist.

4. Akustikeinheit nach einem oder mehreren der vorherigen Ansprüche, **dadurch gekennzeichnet, dass** mehrere, insbesondere mindestens zwei, vorzugsweise mindestens vier, besonders vorzugsweise weniger als 20 oder weniger als 30, in einer Leiterschicht (5, 6) angeordneten Leiterabschnitte (8) zusammen eine Leiterabschnittgruppe (33) bilden, wobei die Leiterschichten (5, 6) vorzugsweise mehrere Leiterabschnittgruppen (33) aufweist, und
dass der elektrische Leiter (7) vorzugsweise derart angeordnet ist, dass die in den Leiterabschnitten (8) einer Leiterabschnittgruppe (33) fließenden elektrischen Ströme (13) zueinander parallel und/oder gleichgerichtet orientiert sind, und/oder
dass der elektrische Leiter (7) vorzugsweise derart angeordnet ist, dass die elektrischen Ströme (13) der Leiterabschnitte (8) von zwei zueinander, insbesondere unmittelbar, benachbarten Leiterabschnittgruppen (33) zueinander antiparallel und/oder entgegengesetzt orientiert sind.

5. Akustikeinheit nach einem oder mehreren der vorherigen Ansprüche, **dadurch gekennzeichnet, dass** ein Leiterabschnittabstand (36) und/oder ein Leitergruppenabstand (37) zwischen zwei zueinander benachbarten Leiterabschnitten (8) und/oder Leiterabschnittgruppen (33) kleiner 1 mm ist und/oder
wobei der Leiterabschnittabstand (36) und/oder der Leitergruppenabstand (37) gleich oder kleiner, insbesondere zwischen 5% und 75% kleiner, ist als eine Magnetelementbreite (38) eines Magnetelements (16 - 21) der Schallwandlereinheit (2), und/oder
dass eine Leiterabschnittbreite (39) der Leiterabschnitte (8) und/oder eine Leitergruppenbreite (40) der Leiterabschnittgruppen (33) in Querrichtung (10) gleich oder größer, insbesondere 5%, 10%, 15%, 20%, 25%, 30%, 35%, 40%, 45% oder 50% größer, ist als ein vorgesehener Magnetelementabstand (43) und/oder eine Breite eines Freiraums (26) in Querrichtung (10) zwischen zwei in Querrichtung (10) unmittelbar aufeinanderfolgenden Magnetelementen (16 - 21).

6. Akustikeinheit nach einem oder mehreren der vorherigen Ansprüche, **dadurch gekennzeichnet, dass** der zumindest eine elektrische Leiter (7) derart angeordnet ist, dass der darin fließende elektrische Strom (13), insbesondere mehrmals, abwechselnd in der ersten und in der zweiten Leiterschicht (5, 6) führbar ist.

7. Akustikeinheit nach einem oder mehreren der vorherigen Ansprüche, **dadurch gekennzeichnet, dass** mehrere Leiterabschnitte (8) und/oder Leiterabschnittgruppen (33) in der zumindest ersten und/oder zweiten Leiterschicht (5, 6), insbesondere in Querrichtung (10), nebeneinander angeordnet sind und dass der elektrische Leiter (7) derart angeordnet ist, dass in diesen nebeneinander angeordneten Leiterabschnitten (8) und/oder Leiterabschnittgruppen (33) eine Stromrichtung (13) abwechselnd entgegengesetzt zueinander orientiert ist.

8. Akustikeinheit nach einem oder mehreren der vorherigen Ansprüche, **dadurch gekennzeichnet, dass** der zumindest eine elektrische Leiter (7) einen oder mehrere Verbindungsabschnitte (32) umfasst, der oder die die Leiterabschnitte (8) einer Leiterschicht (5, 6) elektrisch miteinander verbinden, und/oder dass der zumindest eine elektrische Leiter (7) Kontaktierungsabschnitte (29) umfasst, die die Leiterabschnitte (8) unterschiedlicher Leiterschichten (5, 6) miteinander elektrisch verbinden.

9. Akustikeinheit nach einem oder mehreren der vorherigen Ansprüche, **dadurch gekennzeichnet, dass** der zumindest eine elektrische Leiter (7), die Leiterabschnitte (8), die Leiterabschnittgruppen (33), die Verbindungabschnitte (32) und/oder die Kontaktierungsabschnitte (29) eine Symmetrie, insbesondere eine Spiegelsymmetrie und/oder eine Punktsymmetrie, vorzugsweise in Bezug auf eine Spiegelebene (41) und/oder ein Symmetriezentrum (42), aufweisen.

10. Akustikeinheit nach einem oder mehreren der vorherigen Ansprüche, **dadurch gekennzeichnet, dass** die Verbindungabschnitte (32) eine Spiegelsymmetrie an einer Spiegelgeraden (46) aufweisen, so dass ein Verbindungsabschnitt (32) einer Leiterschicht (5, 6) auf einen Verbindungsabschnitt (32) der anderen Leiterschicht (5, 6) abgebildet ist, wobei sich beim Spiegeln die Stromrichtung in den zueinander gespiegelten Verbindungsabschnitten (32) umkehrt.

11. Akustikeinheit nach einem oder mehreren der vorherigen Ansprüche, **dadurch gekennzeichnet, dass** die Verbindungabschnitte (32) Zwischenbereiche (45) von Leiterabschnitten (8) und/oder von Leiterabschnittgruppen (33) kreuzen und/oder dass die Verbindungabschnitte (32) bei vorgesehener Anordnung der Akustikeinheit (1) in der Schallwandlereinheit (2) Magnetelemente (16 - 21) einer Magneteinheit (14, 15) der Schallwandlereinheit (1) kreuzen.

12. Akustikeinheit nach einem oder mehreren der vorherigen Ansprüche, **dadurch gekennzeichnet, dass** der elektrische Leiter (7) mit einem 3D-Druckverfahren gedruckt ist und/oder
dass die Akustikeinheit (1), insbesondere die Spulenanordnung (4), mittels eines Lithographieverfahrens ausgebildet ist.

13. Akustikeinheit nach einem oder mehreren der vorherigen Ansprüche, **dadurch gekennzeichnet, dass** die Spulenanordnung (4) verformungsfest ist und/oder dass die Spulenanordnung (4) und/oder zumindest eine, insbesondere beide, Leiterschichten 5, 6 aus einem Siliziumträgermaterial ausgebildet sind, das vorzugsweise eine Dicke von 50 µm aufweist, und/oder
dass die Spulenanordnung (4) mit der Membran (3) verbunden ist und/oder dass der elektrische Leiter (7) mit der Membran (3) ausgebildet, insbesondere in ein Membranmaterial (27) gedruckt, ist, und/oder
dass die Spulenanordnung (4), insbesondere der elektrische Leiter (7), in die Membran (3) eingebettet und/oder vom Membranmaterial (27) umgeben ist.

14. Schallwandlereinheit (2), insbesondere Flachlautsprecher, vorzugsweise magnetostatischer Lautsprecher, zum Erzeugen und/oder Erfassen von Schallwellen mit zumindest einer Magneteinheit (14, 15), die mehrere Magnetelemente (16 - 21) umfasst, und
mit zumindest einer Akustikeinheit (1),
**dadurch gekennzeichnet,**
**dass** die Akustikeinheit (1) gemäß einem oder mehreren der vorherigen Ansprüche ausgebildet ist.

15. Spulenanordnung (4) für eine Akustikeinheit (1) und/oder für eine Schallwandlereinheit (2) nach einem oder mehreren der vorherigen Ansprüche.
